# EUROPÄISCHE PATENTSCHRIFT

(11) **EP 2 198 085 B1**
(45) Veröffentlichungstag und Bekanntmachung des Hinweises auf die Patenterteilung: **28.09.2011**
(21) Anmeldenummer: 08749833.3
(22) Anmeldetag: 29.04.2008
(51) Int. Cl.: D21F 7/08

(54) **TRANSPORTBAND MIT RANDVERSTÄRKUNG**
TRANSPORTING BELT WITH PERIPHERAL REINFORCEMENT
BANDE TRANSPORTEUSE À BORD RENFORCÉ

(30) Priorität: 15.09.2007 DE 102007044552
(43) Veröffentlichungstag der Anmeldung: 23.06.2010
(73) Patentinhaber: Voith Patent GmbH, 89522 Heidenheim (DE)
(72) Erfinder: SPENCE, Michael, Blackburn Lancashire BB2 5LE (GB); RIDING, Paul Raymond, Blackburn Lancashire BB2 1XQ (GB); JEFFERY, John, Blackburn Lancashire BB1 8RJ (GB); ALLUM, Andrew, Darwen Lancashire BB3 2DL (GB)
(86) Internationale Anmeldenummer: PCT/EP2008/055221
(87) Internationale Veröffentlichungsnummer: WO 2009/033829

(56) Entgegenhaltungen:
- EP-A- 1 460 172
- DE-A1- 2 832 054

## Beschreibung

Die Erfindung betrifft ein Band, insbesondere Transportband oder Prozessband für bahnverarbeitende und/oder bahnherstellende Maschinen, wie insbesondere Papier-, Karton- oder Tissuemaschinen nach dem Oberbegriff des Patentanspruchs 1 und des Patentanspruchs 2.

Beispielsweise ist aus der Offenlegungsschrift DE 28 32 054 A1 ein endloses Druckband aus elastomerem Werkstoff zur Verwendung in einer Vorrichtung zum längsweisen Verdichten einer Bahn aus Papier, textilem Werkstoff oder dergleichen bei gemeinsamem Umlauf um eine Umlenkwalze im Anschluss an einen Pressspalt bekannt. Das Druckband weist zwei Lagen von sich kreuzenden, in den elastomeren Werkstoff eingebetteten nicht dehnbaren Armierungsfäden nahe der inneren Oberfläche des Druckbandes sowie eine zusätzliche Lage von Armierungsfäden mit der Maßgabe auf, dass die Fäden von zwei äußeren Lagen quer und die Fäden der mittleren Lage parallel zu den Seitenflächen des Druckbandes verlaufen, wobei die Fäden der mittleren Lage von den beiden äußeren Lagen vollständig eingeschlossen bzw. überdeckt sind.

Transportbänder werden in Papiermaschinen bspw. eingesetzt, um eine Papierbahn in der Papiermaschine von einer ersten Transferstelle, an der die Materialbahn von einer Bespannung auf das Band übergeben wird, zu einer zweiten Transferstelle zu transportieren, an der die Materialbahn von dem Band an eine weitere Bespannung übergeben wird. Oftmals wird die Papierbahn auf solchen Transportbändern zwischen den beiden Transferstellen durch einen Pressspalt geführt. In diesem Fall findet dann bspw. eine Glättung der Papierbahn durch das Transportband statt.

Die in Rede stehenden Transportbänder haben in der Regel eine lastaufnehmende Basisstruktur, die bspw. als Gewebe ausgebildet ist, auf der eine die Papierseite bereitstellende Polymerschicht angeordnet ist, die oftmals impermeabel ist.

Nachteilig bei den aus dem Stand der Technik bekannten Transportbändern ist, dass die sich in Längsrichtung des Bandes erstreckenden Bandränder oftmals "ausfransen" oder abgerieben werden, was zu einer Schwächung der Bandränder führt.

Es ist die Aufgabe der vorliegenden Erfindung Transportbänder der eingangs genannten Art dahingehend zu verbessern, dass deren Bandränder verschleißbeständiger sind.

Hat das Band nur eine papierseitige Polymersicht, so wird die Aufgabe gelöst durch ein Band zum Transport einer Materialbahn für eine bahnherstellende und/oder bahnverarbeitende Maschine, insbesondere Papier-, Karton oder Tissuemaschine, welches in seiner Querrichtung beidendseitig durch je eine Längskante begrenzt wird, wobei das Band eine lastaufnehmende Basisstruktur und eine auf der Basisstruktur angeordnete die Papierseite des Bandes bereitstellende Polymerschicht aus einem ersten Polymermaterial umfasst und wobei im Bereich zumindest einer Längskante eine zumindest einen Teil der Längskante bereitstellende Randverstärkung dadurch gebildet ist, indem im Bereich der Längskante die papierseitige Polymerschicht in Querrichtung des Bandes über die Basisstruktur ragt und eine dadurch gebildete sich in Längsrichtung des Bandes erstreckende Stufe zumindest abschnittweise mit einem zweiten Polymermaterial gefüllt ist, wodurch die Randverstärkung zumindest einen Teil der Längskante des Bandes bildet.

Hat das Band eine papierseitige und eine laufseitige Polymerschicht, so wird die Aufgabe gelöst durch ein Band zum Transport einer Materialbahn für eine bahnherstellende und/oder bahnverarbeitende Maschine, insbesondere Papier-, Karton oder Tissuemaschine, welches in seiner Querrichtung beidendseitig durch je eine Längskante begrenzt wird, wobei das Band eine lastaufnehmende Basisstruktur umfasst, die zwischen einer papierseitigen Polymerschicht aus einem ersten Polymermaterial und einer lauftseitigen Polymerschicht angeordnet ist und wobei im Bereich zumindest einer Längskante eine zumindest einen Teil der Längskante bereitstellende Randverstärkung dadurch gebildet ist, indem im Bereich der Längskante die beiden Polymerschichten in Querrichtung des Bandes über die Basisstruktur ragen und eine dadurch gebildete sich in Längsrichtung des Bandes erstreckende Nut zumindest abschnittweise mit einem zweiten Polymermaterial gefüllt ist.

Mit anderen Worten umfasst die Randverstärkung ein Polymermaterial und in Querrichtung des Bandes betrachtet ragt die papierseitige Polymerschicht (und die laufseitige Polymerschicht) zur Längskante des Bandes hin über ein Ende der Basisstruktur, wobei zumindest ein Teil der Längskante des Bandes dadurch gebildet ist, indem das Polymermaterial zumindest teilweise den über das Ende der Basisstruktur ragenden Abschnitt der Polymerschicht bedeckt und indem das Polymermaterial das Ende der Basisstruktur vollständig bedeckt.

Die Erfindung basiert auf der Idee, die oftmals verschleißempfindliche Basisstruktur im Bereich des Bandrandes durch ein Polymermaterial zu schützen. Dies wird erfindungsgemäß dadurch erreicht, indem die papierseitige Polymerschicht im Bereich des Bandrandes nach außen über das Ende der Basisstruktur ragt und der Raum, der durch den über das Ende der Basisstruktur ragenden Abschnitt der Polymerschicht und dem Ende der Basisstruktur gebildet wird, zumindest abschnittweise mit einem Polymermaterial gefüllt ist.

Vorteilhafte Ausgestaltungen und Weiterbildungen der Erfindung sind in den Unteransprüchen angegeben.

Vorzugsweise ist das die Randverstärkung bildende Polymermaterial einstückig ausgebildet.

Eine bevorzugte Ausgestaltung der Erfindung sieht vor, dass das die Stufe bzw. die Nut füllende Polymermaterial formkomplementär zur Stufe bzw. Nut ausgebildet ist. Dies kann bspw. dadurch erreicht werden, indem das Polymermaterial formlos, d.h. bspw. in flüssiger Form, in die Stufe bzw. in die Nut gefüllt wird und anschließend verfestigt wird. Das Polymermaterial kann hierbei bspw. durch Wärmeeinwirkung zur Erstarrung oder Verfestigung gebracht werden. Des Weiteren ist es denkbar, dass das Polymermaterial bei der Verfestigung selbst vernetzt und/oder mit dem Polymermaterial der papierseitigen und/oder laufseitigen Polymerschicht vernetzt. Dadurch, dass das Polymermaterial formlos eingebracht wird, kann es alle Hohlräume der Stufe bzw. Nut vollständig ausfüllen. Nach seiner Erstarrung bildet sich das Polymermaterial der Randverstärkung im Berührungsbereich mit der bzw. den Polymerschicht(en) und der Basisstruktur zu diesen formkomplementär ab und ist daher fest mit diesen verbunden.

Somit ist es denkbar, dass die Randverstärkung mit der zumindest einen Polymerschicht und mit der Basisstruktur stoffschlüssig und / oder kraftschlüssig und / oder formschlüssig verbunden ist.

Unter stoffschlüssigen Verbindungen sind hierbei alle Verbindungen genannt, bei denen die Verbindungspartner durch atomare oder molekulare Kräfte zusammengehalten werden. Beispielhaft ist hierbei eine Verbindung durch Kleben, chemisches Vernetzen oder Vulkanisieren zu verstehen.

Unter einer kraftschlüssigen Verbindung soll in diesem Zusammenhang eine Verbindung durch Anwendung von Kraft verstanden werden, bei der der Zusammenhalt der Bindungspartner durch Haftreibung gewährleistet gewährleistet wird.

In der Regel füllt das Polymermaterial der Randverstärkung die Nut bzw. die Stufe vom Ende der Basisstruktur her zumindest teilweise auf.

Die Nut kann im Querschnitt des Bandes betrachtet beispielsweise so sein, dass der Abstand zwischen den zueinander weisenden Flächen der papierseitigen und der laufseitigen Polymerschicht von innen des Bandes, d.h. vom Ende der Basisstruktur, zur Längskante des Bandes hin konstant bleibt. In diesem Fall ist die Nut bspw. U-förmig. Alternativ dazu ist denkbar, dass die Nut derart ausgebildet ist, dass sich der Abstand zwischen den zueinander weisenden Flächen der papierseitigen und der laufseitigen Polymerschicht vom Inneren des Bandes zur Längskante des Bandes hin vergrößert oder verkleinert. In diesem Fall kann die Nut V-förmig ausgebildet sein. Vergrößert sich die Nut zur Längskante hin, so vergrößert sich das durch das Polymermaterial der Randverstärkung bereitgestellte Verschleißvolumen in Querrichtung vom Ende der Basisstruktur zum Ende der papierseitigen und/oder laufseitigen Polymerschicht hin.

Vorzugsweise hat das Band über seine gesamte Breite eine konstante Dicke. Dies bedeutet, dass auf der Papier- und der Laufseite des Bandes der Bereich um die Bandränder nicht gegenüber der Bandmitte erhöht ist.

Um die Verschleißbeständigkeit des erfindungsgemäßen Bandes weiter zu verbessern, sieht eine bevorzugte Ausgestaltung der Erfindung vor, dass das Polymermaterial der Randverstärkung in Querrichtung des Bandes betrachtet zumindest abschnittweise über die papierseitige Polymerschicht und/oder über die laufseitige Polymerschicht ragt. Somit wird erreicht, dass die Längskante des erfindungsgemäßen Bandes einen in Querrichtung des Bandes über die papierseitige und laufseitige (wenn diese vorgesehen ist) Polymerschicht ragenden Teil hat, der durch die Randverstärkung gebildet ist und der ein Verschleißvolumen der Längskante des Bandrandes darstellt.

Vorzugsweise ist das Polymermaterial der Randverstärkung ein anderes Polymermaterial als das Polymermaterial der papierseitigen Polymerschicht und/oder als das Polymermaterial der laufseitigen Polymerschicht.

In diesem Zusammenhang ist es insbesondere sinnvoll, wenn das Polymermaterial der Randverstärkung eine größere Härte und/oder eine größere Abriebbeständigkeit als das Polymermaterial der papierseitigen Polymerschicht und/oder das Polymermaterial der laufseitigen Polymerschicht hat. Hierdurch kann die Verschleißbeständigkeit des Bandrandes weiter verbessert werden.

Denkbar ist in diesem Zusammenhang, dass das Polymermaterial der papierseitigen und/oder laufseitigen Polymerschicht eine Härte im Bereich von 20 und 95Shore A hat, wohingegen das Polymermaterial der Randverstärkung eine größere Härte als die papierseitige und/oder laufseitige Polymerschicht hat, die im Bereich von 50Shore A bis 90Shore D, insbesondere 50Shore A bis 95Shore A liegen kann.

Denkbar ist in diesem Zusammenhang, dass sowohl die beiden Polymerschichten als auch das Polymermaterial der Randverstärkung aus Polyurethan gebildet sind, wobei das Polyurethan der Randverstärkung härter als das Polyurethan der beiden Polymerschichten ist.

Das Polymermaterial der einen oder beiden Polymerschichten umfasst vorzugsweise Polyurethan. Das Polymermaterial der Randverstärkung kann Polyurethan, Silikon, Polyamid, Epoxydharz, Polyolefin, Polyester oder Amide allein oder in Kombination umfassen.

Eine besonders bevorzugte Ausgestaltung der Erfindung sieht vor, dass das Polymermaterial der Randverstärkung thixotropisch ist und insbesondere eine Viskosität im Bereich von 400000cps bis 1000000cps hat.

Um die Abriebbeständigkeit der Randverstärkung weiter zu erhöhen, ist nach eine weiteren Ausgestaltung der Erfindung vorgesehen, dass in das Polymermaterial der Randverstärkung ein Füllstoff, insbesondere ein partikelförmiger Füllstoff wie bspw. SiC (Siliziumcarbid) und/oder CaCO3 (Calciumcarbonat), eingebettet ist, der abriebbeständiger als das Polymermaterial der Randverstärkung ist.

Vorzugsweise erstreckt sich das Polymermaterial der Randverstärkung in Querrichtung von der Längskante in einem Bereich von 1mm bis 15mm, insbesondere 2mm bis 7mm, nach innen.

Umfasst bspw. die Basisstruktur Längsfäden, die sich parallel zur Längskante des Bandes erstrecken, so kann die Stufe oder die Nut bspw. dadurch gebildet werden, indem der oder die Längsfäden, die in Querrichtung des Bandes im Bereich der Längskante am äußersten angeordnet sind, aus der Basisstruktur entfernt werden.

Es sind unterschiedliche Möglichkeiten denkbar, wie die lastaufnehmende Basisstruktur ausgebildet sein kann. Denkbar ist, dass die lastaufnehmende Basisstruktur durch ein textiles Flächengebildet, insbesondere durch ein Gewebe, eine sich in MD und/oder CMD erstreckende Fasenschar, und/oder durch ein nicht textiles Flächengebilde, insbesondere durch eine oder mehrere Folie(n) gebildet wird.

Bei dem erfindungsgemäßen Band kann es sich um ein Band handeln, bei dem die papierseitige und/oder laufseitige Polymerschicht für Fluid impermeabel ist.

Nach einem weiteren Aspekt der Erfindung ist ein Verfahren zur Herstellung eines Bandes zum Transport einer Materialbahn in einer bahnverarbeitenden und/oder bahnherstellen den Maschine mit den folgenden Schritten vorgesehen:
a) Bereitstellen einer lastaufnehmenden Basisstruktur,
b) Beschichten einer Seite der Basisstruktur mit einem ersten Polymermaterial zum Bereitstellen einer papierseitigen Polymerschicht (5) des Bandes,
c) Entfernen eines Teils der Basisstruktur in zumindest einem Randbereich des semifertigen Bandes derart, dass sich die papierseitige Polymerschicht in Querrichtung des Bandes betrachtet über die Basisstruktur erstreckt,
d) zumindest abschnittweise füllen des zwischen der papierseitigen Polymerschicht und der Basisstruktur gebildeten Raums mit einem formlosen zweiten Polymermaterial zur Ausbildung zumindest eines Abschnitts der Längskante des Bandes
e) Verfestigen des formlosen zweiten Polymermaterials.

Eine Ausgestaltung des erfindungsgemäßen Verfahrens sieht hierbei vor, dass bei Schritt b) die eine Seite der Basisstruktur mit dem ersten Polymermaterial zum Bereitstellen der Papierseite und gleichzeitig oder nachfolgend die der einen Seite gegenüberliegende andere Seite der Basisstruktur mit einem dritten Polymermaterial beschichtet wird.

Denkbar ist in diesem Zusammenhang, dass das erste und das dritte Polymermaterial dasselbe Polymermaterial sind.

Eine weitere Ausgestaltung des erfindungsgemäßen Verfahrens sieht hierbei vor, dass bei Schritt c) ein Teil der Basisstruktur in einem Randbereich des semifertigen Bandes derart entfernt wird, dass sich die papierseitige und die laufseitige Polymerschicht in Querrichtung des Bandes betrachtet über die Basisstruktur erstrecken.

Hat das erfindungsgemäße Band eine papierseitige und eine laufseitige Polymerschicht, so sieht Schritt d) insbesondere vor, dass zumindest abschnittweise die zwischen der papierseitigen Polymerschicht, der laufseitigen Polymerschicht und der Basisstruktur gebildete Nut (diese erstreckt sich in Längsrichtung des Bandes) mit dem zweiten Polymermaterial zur Ausbildung zumindest eines Abschnitts der Längskante des Bandes gefüllt wird.

Vorzugsweise wird das zweite formlose Polymermaterial, bspw. flüssige Polymermaterial, mittels eines Gießverfahrens in den Raum gefüllt.

Eine konkrete Ausgestaltung des erfindungsgemäßen Verfahren sieht weiter vor, dass die Basisstruktur sich in Längsrichtung des Bandes erstreckende Längsfäden umfasst und bei Schritt c) in dem zumindest einen Randbereich zumindest die zwei äußersten Längsfäden aus der Basisstruktur entfernt werden.

Um die Haltbarkeit des mit dem erfindungsgemäßen Verfahren hergestellten Bandes deutlich zu erhöhen ist es sinnvoll, wenn bei Schritt e) zusätzlich eine feste Verbindung zwischen dem zweiten Polymermaterial und der Basisstruktur und der papierseitigen und/oder laufseitigen Polymerschicht entsteht.

Die Erfindung wird nachfolgend anhand von schematischen Zeichnungen weiter erläutert. Es zeigen:
- Figur 1: eine erste Ausführungsform eines erfindungsgemäßen Bandes,
- Figur 2: eine zweite Ausführungsform eines erfindungsgemäßen Bandes,
- Figur 3: verschiedene Möglichkeiten der Ausbildung einer Längskante eines erfindungsgemäßen Bandes,
- Figur 4: eine Ausführungsform eines erfindungsgemäßen Verfahrens.

Die Figur 1 zeigt ein erfindungsgemäßes Band 1 im Bereich eines seiner beiden Bandränder 2 in Querrichtung (CMD).

Das Band 1 wird in seiner Querrichtung (CMD) beidendseitig durch je eine Längskante 3 begrenzt, von denen nur eine dargestellt ist. Das Band 1 hat eine durch ein Gewebe 4 gebildete lastaufnehmende Basisstruktur 4, die zwischen einer impermeablen papierseitigen Polymerschicht 5 und einer impermeablen laufseitigen Polymerschicht 6 angeordnet ist. Das die Basisstruktur 4 bereitstellende Gewebe 4 hat Querfäden 7, die mit sich parallel zur Längskante 3 erstreckenden Längsfäden 8 verwoben sind. Des weiteren hat das Band 1 im Bereich 2 seiner Längskanten 3 eine Randverstärkung 11, die erfindungsgemäß dadurch gebildet ist, indem im Bereich 2 der Längskante 3 die beiden Polymerschichten 5, 6 in Querrichtung (CMD) des Bandes 1 über die Basisstruktur 4 ragen und eine dadurch gebildete sich in Längsrichtung des Bandes 1 erstreckende Nut 9 (durch gestrichelte Linie hervorgehoben) vollständig mit einem Polymermaterial 10 gefüllt ist. Das die Randverstärkung 11 bildende Polymermaterial 10 schließt sich somit in Querrichtung des Bandes betrachtet an das zur Längskante 3 des Bandes 1 weisende Ende 15 der Basisstruktur 4 an und deckt dieses somit ab.

Zu Bemerken ist, dass sich die Längsrichtung des Bandes 1 in der Darstellung der Figur 1 senkrecht zur Zeichnungsebene erstreckt. Ferner ist zu bemerken, dass die Längskante 3 des Bandes 1 durch die beiden Endkanten 3'und 3" der beiden Polymerschichten 5, 6 und die nach außen gewölbte Endkante des Polymermaterials 10 gebildet wird (der Verlauf der Längskante 3 im Querschnitt ist durch eine dicke Linie hervorgehoben).

Hierbei ist das die Nut 9 füllende Polymermaterial 10 formkomplementär zur Nut 9 ausgebildet. Dies wurde vorliegend dadurch erreicht, indem das Polymermaterial 10 in flüssigem Zustand in die Nut 9 gefüllt und anschließend durch Wärmeeinwirkung verfestigt wurde. Bei der Verfestigung ist das Polymermaterial 10 sowohl selbst als auch mit dem Polymermaterial der papierseitigen Polymerschicht 5 und laufseitigen Polymerschicht 6 vernetzt.

Das Band 1 hat über seine gesamte Breite eine konstante Dicke.

Weiter ist zu erkennen, dass sich das Polymermaterial 10 der Randverstärkung 11 in Querrichtung CMD des Bandes 1 betrachtet über die papierseitige Polymerschicht 5 und über die laufseitige Polymerschicht 6 erstreckt und somit ein erhöhtes Verschleißvolumen bereitstellt.

Vorliegend handelt es sich bei dem Polymermaterial der beiden Polymerschichten 5, 6 um PU mit einer Härte von 85Shore A, wohingegen es sich bei dem Polymermaterial 10 der Randverstärkung 11 um PU mit einer Härte von 60Shore D handelt.

In das Polymermaterial 10 der Randverstärkung 11 ist ferner ein partikelförmiger Füllstoff wie bspw. SiC (Siliziumcarbid) eingebettet. SiC ist abriebbeständiger als das PU der Randverstärkung 11.

Die Figur 2 zeigt ein weiteres erfindungsgemäßes Band 1 im Bereich eines seiner beiden Bandränder 2 in Querrichtung (CMD). Im Folgenden soll nur auf die Unterschiede zum Band der Figur 1 eingegangen werden.

Das Band 1 hat eine lastaufnehmende und als Gewebe 4 ausgebildete Basisstruktur und eine auf der Basisstruktur 4 angeordnete die Papierseite des Bandes 1 bereitstellende Polymerschicht 5. Bei dem Band 1 der Figur 2 wird die Randverstärkung 11 dadurch gebildet, indem im Bereich der Längskante 3 (der Verlauf der Längskante 3 im Querschnitt ist durch eine dicke Linie hervorgehoben) die papierseitige Polymerschicht 5 in Querrichtung (CMD) des Bandes 1 über die Basisstruktur 4 ragt und eine dadurch gebildete sich in Längsrichtung des Bandes 1 erstreckende Stufe 12 (durch gestrichelte Linie hervorgehoben) zumindest abschnittweise mit dem Polymermaterial 10 gefüllt ist.

Das die Randverstärkung 11 bildende Polymermaterial 10 schließt sich somit in Querrichtung des Bandes betrachtet an das zur Längskante 3 des Bandes 1 weisende Ende 15 der Basisstruktur 4 an und deckt dieses somit ab.

Zu Bemerken ist, dass sich die Längsrichtung des Bandes in der Darstellung der Figur 2 senkrecht zur Zeichnungsebene erstreckt.

Die Figur 3 zeigt verschiedene Möglichkeiten der Ausbildung einer Längskante eines erfindungsgemäßen Bandes.

Bei der in Figur 3a) dargestellten Variante ist die Nut 9 derart ausgebildet, dass im Querschnitt des Bandes betrachtet der Abstand zwischen der papierseitigen 5 und der laufseitigen Polymerschicht 6 von innen zur Längskante des Bandes hin konstant bleibt. Ferner ist in der in der Figur 3 dargestellten Variante die Nut 9 nur teilweise aufgefüllt, d.h. das Polymermaterial 10 der Randverstärkung 11 ragt in Querrichtung CMD des Bandes 1 betrachtet nicht über die papierseitige Polymerschicht 5 und nicht über die laufseitige Polymerschicht 6.

Bei der in der Figur 3b) dargestellten Variante ist die Nut derart ausgebildet, dass sich der Abstand zwischen der papierseitigen Polymerschicht 5 und der laufseitigen Polymerschicht 6 vom Inneren des Bandes 1 zur Längskante 3 des Bandes 1 hin vergrößert. In diesem Fall wird die Längskante 3 des Bandes 1 im Wesentlichen vollständig durch die Randverstärkung 11 gebildet.

Die Figur 4 zeigt eine Ausführungsform eines erfindungsgemäßen Verfahrens zur Herstellung des Bandes der Figur 1. In der Figur 4a) wird das Band 1 gezeigt, welches dadurch hergestellt wurde, dass die lastaufnehmende Basisstruktur 4 auf einer Seite 4a mit einem ersten Polymermaterial 13 zum Bereitstellen einer Papierseite des Bandes 1 und gleichzeitig die der einen Seite 4a gegenüberliegende andere Seite 4b der Basisstruktur 4 mit einem dritten Polymermaterial 14 beschichtet wurde.

Die Figur 4b) zeigt das Fertigungsstadium des Bandes indem ein Teil der Basisstruktur 4a in einem Bereich einer Längskante 3 des semifertigen Bandes entfernt wurde. Konkret wurden die beiden äußersten Längsfäden 8'und 8" der als Gewebe 4 ausgebildeten Basisstruktur entfernt. Im Ergebnis ragt nun die papierseitige Polymerschicht 5 und die laufseitige Polymerschicht 6 in Querrichtung des Bandes 1 betrachtet über die Basisstruktur 4, so dass hierdurch eine Nut 9 gebildet ist.

Die Figur 4c) zeigt das fertige Band 1 bei dem die Nut 9 vollständig mit einem formlosen zweiten Polymermaterial 10 zur Ausbildung zumindest eines Abschnitts der Längskante 3 des Bandes 1 gefüllt und nachfolgend verfestigt wurde.

Bei der Verfestigung des zweiten Polymermaterials 10 ist zusätzlich eine feste Verbindung zwischen dem zweiten Polymermaterial 10 und der Basisstruktur 4 sowie zwischen dem zweiten Polymermaterial 10 und der papierseitigen 5 und laufseitigen Polymerschicht 6 entstanden.

Vorliegend wurde das zweite Polymermaterial mittels eines Gießverfahrens in den Raum gefüllt.

## Patentansprüche

1. Band (1) zum Transport einer Materialbahn für eine bahnherstellende und/oder bahnverarbeitende Maschine, insbesondere Papier-, Karton oder Tissuemaschine, von einer ersten Transferstelle zu einer zweiten Transferstelle, welches in seiner Querrichtung beidendseitig durch je eine Längskante (3) begrenzt wird, wobei das Band (1) eine lastaufnehmende Basisstruktur (4) und eine auf der Basisstruktur (4) angeordnete die Papierseite des Bandes bereitstellende Polymerschicht (5) aus einem ersten Polymermaterial (13) umfasst und wobei im Bereich zumindest einer Längskante (3) eine Randverstärkung (11) vorgesehen ist,
**dadurch gekennzeichnet,**
**dass** die Randverstärkung (11) zumindest einen Teil der Längskante (3) des Bandes (1) bereitstellt und dadurch gebildet ist, indem im Bereich der Längskante (3) die papierseitige Polymerschicht (5) in Querrichtung des Bandes (1) über die Basisstruktur (4) ragt und eine dadurch gebildete sich in Längsrichtung des Bandes (1) erstreckende Stufe (12) zumindest abschnittweise mit einem zweiten Polymermaterial (10) gefüllt ist.

2. Band (1) zum Transport einer Materialbahn für eine bahnherstellende und/oder bahnverarbeitende Maschine, insbesondere Papier-, Karton oder Tissuemaschine, von einer ersten Transferstelle zu einer zweiten Transferstelle, welches in seiner Querrichtung beidendseitig durch je eine Längskante (3) begrenzt wird, wobei das Band (1) eine lastaufnehmende Basisstruktur (4) umfasst, die zwischen einer papierseitigen Polymerschicht (5) aus einem ersten Polymermaterial (13) und einer laufseitigen Polymerschicht (6) angeordnet ist und wobei im Bereich zumindest einer Längskante (3) eine Randverstärkung (11) vorgesehen ist,
**dadurch gekennzeichnet,**
**dass** die Randverstärkung (11) zumindest einen Teil der Längskante (3) des Bandes (1) bereitstellt und dadurch gebildet ist, indem im Bereich der Längskante (3) die beiden Polymerschichten (5, 6) in Querrichtung des Bandes (1) über die Basisstruktur (4) ragen und eine dadurch gebildete sich in Längsrichtung des Bandes (1) erstreckende Nut (9) zumindest abschnittweise mit einem zweiten Polymermaterial (10) gefüllt ist.

3. Band (1) nach Anspruch 1 oder 2,
**dadurch gekennzeichnet,**
**dass** das Polymermaterial (10) der Randverstärkung (11) die Stufe (12) oder die Nut (9) vom Ende der Basisstruktur (4) her füllt.

4. Band (1) nach einem der vorangehenden Ansprüche,
**dadurch gekennzeichnet,**
**dass** das Band (1) über seine gesamte Breite eine konstante Dicke hat.

5. Band (1) nach einem der vorangehenden Ansprüche,
**dadurch gekennzeichnet,**
**dass** das Polymermaterial (10) der Randverstärkung (11) in Querrichtung des Bandes (1) betrachtet über die papierseitige Polymerschicht (5) und/oder über die laufseitige Polymerschicht (6) ragt.

6. Band (1) nach einem der vorangehenden Ansprüche,
**dadurch gekennzeichnet,**
**dass** das Polymermaterial (10) der Randverstärkung (11) ein anderes Polymermaterial als das Polymermaterial der papierseitigen Polymerschicht (5) und/oder das Polymermaterial der laufseitigen Polymerschicht (6) ist.

7. Band (1) nach einem der vorangehenden Ansprüche,
**dadurch gekennzeichnet,**
**dass** das Polymermaterial (10) der Randverstärkung (11) eine größere Härte und/oder eine größere Abriebbeständigkeit als das Polymermaterial der papierseitigen Polymerschicht (5) und/oder das Polymermaterial der laufseitigen Polymerschicht (6) hat.

8. Band (1) nach einem der vorangehenden Ansprüche,
**dadurch gekennzeichnet,**
**dass** das Polymermaterial (10) der Randverstärkung (11) thixotropisch ist und insbesondere eine Viskosität im Bereich von 400000cps bis 1000000cps hat.

9. Band (1) nach einem der vorangehenden Ansprüche,
**dadurch gekennzeichnet,**
**dass** das Polymermaterial (10) der Randverstärkung (11) allein oder in Kombination Polyurethan, Silikon, Polyamid, Epoxydharz, Polyolefin, Polyester oder Amide umfasst.

10. Band (1) nach einem der vorangehenden Ansprüche,
**dadurch gekennzeichnet,**
**dass** in das Polymermaterial (10) der Randverstärkung (11) ein Füllstoff, insbesondere ein partikelförmiger Füllstoff wie bspw. SiC (Siliziumcarbid) oder CaC03 (Calciumcarbonat), eingebettet ist, der abriebbeständiger als das Polymermaterial (10) der Randverstärkung (11) ist.

11. Band (1) nach einem der vorangehenden Ansprüche,
**dadurch gekennzeichnet,**
**dass** die lastaufnehmende Basisstruktur (4) durch ein textiles Flächengebilde, insbesondere durch ein Gewebe, eine sich in MD und/oder CMD erstreckende Fasenschar, und/oder durch ein nicht textiles Flächengebilde, insbesondere durch eine oder mehrere Folie(n) gebildet wird.

12. Band (1) nach einem der vorangehenden Ansprüche,
**dadurch gekennzeichnet,**
**dass** die papierseitige und/oder laufseitige Polymerschicht (5, 6) für Fluid impermeabel ist.

13. Band (1) nach einem der vorangehenden Ansprüche,
**dadurch gekennzeichnet,**
**dass** das Polymermaterial der papierseitigen und/oder laufseitigen Polymerschicht (5, 6) Polyurethan umfasst.

14. Verfahren zur Herstellung eines Bandes (1) zum Transport einer Materialbahn in einer bahnverarbeitenden und/oder bahnherstellenden Maschine mit folgenden Schritten:
a) Bereitstellen einer lastaufnehmenden Basisstruktur (4),
b) Beschichten einer Seite (4a) der Basisstruktur (4) mit einem ersten Polymermaterial (13) zum Bereitstellen einer papierseitigen Polymerschicht (5) des Bandes (1).
c) Entfernen eines Teils der Basisstruktur (4) in zumindest einem Randbereich des semifertigen Bandes (1) derart, dass sich die papierseitige Polymerschicht (5) in Querrichtung des Bandes (1) betrachtet über die Basisstruktur (4) erstreckt,
d) zumindest abschnittweise Füllen des zwischen der papierseitigen Polymerschicht (5) und der Basisstruktur (4) gebildeten Raums mit einem formlosen zweiten Polymermaterial (10) zur Ausbildung zumindest eines Abschnitts der Längskante (3) des Bandes (1),
e) Verfestigen des formlosen zweiten Polymermaterials (10).

15. Verfahren nach Anspruch 14,
**dadurch gekennzeichnet,**
**dass** bei Schritt b) die eine Seite (4a) der Basisstruktur (4) mit dem ersten Polymermaterial (13) zum Bereitstellen der Papierseite und gleichzeitig oder nachfolgend die der einen Seite (4a) gegenüberliegende andere Seite (4b) der Basisstruktur (4) mit einem dritten Polymermaterial (14) beschichtet wird.

16. Verfahren nach Anspruch 14 oder 15,
**dadurch gekennzeichnet,**
**dass** bei Schritt c) ein Teil der Basisstruktur (4) in einem Randbereich des semifertigen Bandes (1) derart entfernt wird, dass sich die papierseitige und eine laufseitige Polymerschicht (5, 6) in Querrichtung des Bandes (1) betrachtet über die Basisstruktur (4) erstrecken.

17. Verfahren nach Anspruch 16,
**dadurch gekennzeichnet,**
**dass** bei Schritt d) zumindest abschnittweise der zwischen der papierseitigen Polymerschicht (5), der laufseitigen Polymerschicht (6) und der Basisstruktur (4) gebildete Raum mit dem zweiten Polymermaterial (10) zur Ausbildung zumindest eines Abschnitts der Längskante (3) des Bandes (1) gefüllt wird.

18. Verfahren nach einem der vorangehenden Ansprüche 14 bis 17,
**dadurch gekennzeichnet,**
**dass** das zweite Polymermaterial (10) mittels eines Gießverfahrens in den Raum gefüllt wird.

19. Verfahren nach einem der vorangehenden Ansprüche 14 bis 18,
**dadurch gekennzeichnet,**
**dass** die Basisstruktur (4) sich in Längsrichtung des Bandes (1) erstreckende Längsfäden (8) umfasst und bei Schritt c) in dem zumindest einen Randbereich zumindest die zwei äußersten Längsfäden (8) aus der Basisstruktur (4) entfernt werden.

20. Verfahren nach einem der vorangehenden Ansprüche 16 bis 19,
**dadurch gekennzeichnet,**
**dass** bei Schritt e) zusätzlich eine feste Verbindung zwischen dem zweiten Polymermaterial (10) und der Basisstruktur (4) und der papierseitigen und/oder laufseitigen Polymerschicht (5, 6) entsteht.

## Claims

1. Belt (1) for transporting a material web for a web-producing and/or web-processing machine, in particular a paper, board or tissue machine, from a first transfer location to a second transfer location, which is bounded transversely on both end sides by a longitudinal edge (3) in each case, the belt (1) comprising a load-bearing base structure (4) and a polymer layer (5) made of a first polymer material (13) arranged on the base structure (4) and providing the paper side of the belt, and an edge reinforcement (11) being provided in the region of at least one longitudinal edge (3),
**characterized in that**
the edge reinforcement (11) provides at least part of the longitudinal edge (3) of the belt (1) and is formed **in that**, in the region of the longitudinal edge (3), the polymer layer (5) on the paper side projects beyond the base structure (4) in the transverse direction of the belt (1) and a step (12) formed as a result and extending in the longitudinal direction of the belt (1) is filled, at least in some sections, with a second polymer material (10).

2. Belt (1) for transporting a material web for a web-producing and/or web-processing machine, in particular a paper, board or tissue machine, from a first transfer location to a second transfer location, which is bounded transversely on both sides by a longitudinal edge (3) in each case, the belt (1) comprising a load-bearing base structure (4) which is arranged between a polymer layer (5) made of a first polymer material (13) on the paper side and a polymer layer (6) on the wearing side, and an edge reinforcement (11) being provided in the region of at least one longitudinal edge (3),
**characterized in that**
the edge reinforcement (11) provides at least part of the longitudinal edge (3) of the belt (1) and is formed **in that**, in the region of the longitudinal edge (3), the two polymer layers (5, 6) project beyond the base structure (4) in the transverse direction of the belt (1) and a groove (9) formed as a result and extending in the longitudinal direction of the belt (1) is filled, at least in some sections, with a second polymer material (10).

3. Belt (1) according to Claim 1 or 2,
**characterized in that**
the polymer material (10) of the edge reinforcement (11) fills the step (12) or the groove (9) from the end of the base structure (4).

4. Belt (1) according to one of the preceding claims,
**characterized in that**
the belt (1) has a constant thickness over its entire width.

5. Belt (1) according to one of the preceding claims,
**characterized in that**
the polymer material (10) of the edge reinforcement (11), viewed in the transverse direction of the belt (1), projects beyond the polymer layer (5) on the paper side and/or beyond the polymer layer (6) on the wearing side.

6. Belt (1) according to one of the preceding claims,
**characterized in that**
the polymer material (10) of the edge reinforcement (11) is a different polymer material from the polymer material of the polymer layer (5) on the paper side and/or the polymer material of the polymer layer (6) on the wearing side.

7. Belt (1) according to one of the preceding claims,
**characterized in that**
the polymer material (10) of the edge reinforcement (11) has a greater hardness and/or greater abrasion resistance than the polymer material of the polymer layer (5) on the paper side and/or the polymer material of the polymer layer (6) on the wearing side.

8. Belt (1) according to one of the preceding claims,
**characterized in that**
the polymer material (10) of the edge reinforcement (11) is thixotropic and in particular has a viscosity in the range from 400 000 cps to 1 000 000 cps.

9. Belt (1) according to one of the preceding claims,
**characterized in that**
the polymer material (10) of the edge reinforcement (11) comprises polyurethane, silicone, polyamide, epoxy resin, polyolefin, polyester or amides, on its own or in combination.

10. Belt (1) according to one of the preceding claims,
**characterized in that**
a filler, in particular a particulate filler, such as SiC (silicon carbide) or CaCO₃ (calcium carbonate), which is more abrasion resistant than the polymer material (10) of the edge reinforcement (11) is embedded in the polymer material (10) of the edge reinforcement (11).

11. Belt (1) according to one of the preceding claims,
**characterized in that**
the load-bearing base structure (4) is formed by a two-dimensional textile structure, in particular by a woven fabric, a group of fibres extending in the MD and/or CMD, and/or by a two-dimensional non-textile structure, in particular by one or more film(s).

12. Belt (1) according to one of the preceding claims,
**characterized in that**
the polymer layer (5, 6) on the paper side and/or wearing side is impermeable to fluid.

13. Belt (1) according to one of the preceding claims,
**characterized in that**
the polymer material of the polymer layer (5, 6) on the paper side and/or wearing side comprises polyurethane.

14. Method for producing a belt (1) for transporting a material web in a web-processing and/or web-producing machine, comprising the following steps:
a) providing a load-bearing base structure (4),
b) coating one side (4a) of the base structure (4) with a first polymer material (13) in order to provide a polymer layer (5) on the paper side of the belt (1),
c) removing part of the base structure (4) in at least one edge region of the semi-finished belt (1) in such a way that the polymer layer (5) on the paper side, viewed in the transverse direction of the belt (1), extends beyond the base structure (4),
d) filling at least some sections of the space formed between the polymer layer (5) on the paper side and the base structure (4) with an amorphous second polymer material (10) in order to form at least one section of the longitudinal edge (3) of the belt (1),
e) solidifying the amorphous second polymer material (10).

15. Method according to Claim 14,
**characterized in that**
in step b), one side (4a) of the base structure (4) is coated with the first polymer material (13) in order to provide the paper side and, at the same time or thereafter, the other side (4b) of the base structure (4), opposite the one side (4a), is coated with a third polymer material (14).

16. Method according to Claim 14 or 15,
**characterized in that**
in step c), part of the base structure (4) in an edge region of the semi-finished belt (1) is removed in such a way that the polymer layer (5) on the paper side and a polymer layer (6) on the wearing side, viewed in the transverse direction of the belt (1), extend beyond the base structure (4).

17. Method according to Claim 16,
**characterized in that**
in step d), at least in some sections, the space formed between the polymer layer (5) on the paper side, the polymer layer (6) on the wearing side and the base structure (4) is filled with the second polymer material (10) in order to form at least one section of the longitudinal edge (3) at the belt (1).

18. Method according to one of the preceding Claims 14 to 17,
**characterized in that**
the second polymer material (10) is put into the space by means of a casting process.

19. Method according to one of the preceding Claims 14 to 18,
**characterized in that**
the base structure (4) comprises longitudinal yarns (8) extending in the longitudinal direction of the belt (1) and, in step c), in the at least one edge region, at least the two outermost longitudinal yarns (8) are removed from the base structure (4).

20. Method according to one of the preceding Claims 16 to 19,
**characterized in that**
in step e), a firm connection is additionally produced between the second polymer material (10) and the base structure (4) and the polymer layer (5, 6) on the paper side and/or wearing side.

## Revendications

1. Bande (1) pour le transport d'une nappe de matériau pour une machine de fabrication et/ou de traitement de nappe, en particulier une machine à papier, carton ou papier-tissu, d'un premier point de transfert à un deuxième point de transfert, qui est limitée dans sa direction transversale au niveau des deux extrémités par un bord longitudinal respectif (3), la bande (1) comprenant une structure de base recevant la charge (4) et une couche polymère (5) en un premier matériau polymère (13) disposée sur la structure de base (4) et constituant le côté papier de la bande, un renforcement de bord (11) étant prévu dans la région d'au moins un bord longitudinal (3),
**caractérisée en ce que**
le renforcement de bord (11) constitue au moins une partie du bord longitudinal (3) de la bande (1), et est formé du fait que dans la région du bord longitudinal (3), la couche polymère côté papier (5) dépasse au-delà de la structure de base (4) dans la direction transversale de la bande (1) et qu'un étage (12) ainsi formé et s'étendant dans la direction longitudinale de la bande (1) soit au moins en partie rempli par un deuxième matériau polymère (10).

2. Bande (1) pour le transport d'une nappe de matériau pour une machine de fabrication et/ou de traitement de nappe, en particulier une machine à papier, carton ou papier-tissu, d'un premier point de transfert à un deuxième point de transfert, qui est limitée dans sa direction transversale au niveau des deux extrémités par un bord longitudinal respectif (3), la bande (1) comprenant une structure de base recevant la charge (4), qui est disposée entre une couche polymère (5) en un premier matériau polymère (13) côté papier et une couche polymère côté entraînement (6), un renforcement de bord (11) étant prévu dans la région d'au moins un bord longitudinal (3),
**caractérisée en ce que**
le renforcement de bord (11) constitue au moins une partie du bord longitudinal (3) de la bande (1), et est formé du fait que dans la région du bord longitudinal (3), les deux couches polymères (5, 6) dépassent au-delà de la structure de base (4) dans la direction transversale de la bande (1) et qu'une rainure (9) ainsi formée et s'étendant dans la direction longitudinale de la bande (1) soit au moins en partie remplie par un deuxième matériau polymère (10).

3. Bande (1) selon la revendication 1 ou 2,
**caractérisée en ce que**
le matériau polymère (10) du renforcement de bord (11) remplit l'étage (12) ou la rainure (9) depuis l'extrémité de la structure de base (4).

4. Bande (1) selon l'une quelconque des revendications précédentes,
**caractérisée en ce que**
la bande (1) a une épaisseur constante sur toute sa largeur.

5. Bande (1) selon l'une quelconque des revendications précédentes,
**caractérisée en ce que**
le matériau polymère (10) du renforcement de bord (11), vu dans la direction transversale de la bande (1), dépasse au-delà de la couche polymère côté papier (5) et/ou au-delà de la couche polymère côté entraînement (6).

6. Bande (1) selon l'une quelconque des revendications précédentes,
**caractérisée en ce que**
le matériau polymère (10) du renforcement de bord (11) est un matériau polymère différent du matériau polymère de la couche polymère côté papier (5) et/ou du matériau polymère de la couche polymère côté entraînement (6).

7. Bande (1) selon l'une quelconque des revendications précédentes,
**caractérisée en ce que**
le matériau polymère (10) du renforcement de bord (11) présente une plus grande dureté et/ou une plus grande résistance à l'abrasion que le matériau polymère de la couche polymère côté papier (5) et/ou que le matériau polymère de la couche polymère côté entraînement (6).

8. Bande (1) selon l'une quelconque des revendications précédentes,
**caractérisée en ce que**
le matériau polymère (10) du renforcement de bord (11) est thixotropique et a notamment une viscosité de l'ordre de 400 000 cps à 1 000 000 cps.

9. Bande (1) selon l'une quelconque des revendications précédentes,
**caractérisée en ce que**
le matériau polymère (10) du renforcement de bord (11) comprend, individuellement ou en combinaison, du polyuréthane, du silicone, du polyamide, de la résine époxy, une polyoléfine, un polyester ou des amides.

10. Bande (1) selon l'une quelconque des revendications précédentes,
**caractérisée en ce que**
dans le matériau polymère (10) du renforcement de bord (11) est noyée une charge, en particulier une charge particulaire, comme par exemple SiC (carbure de silicium) ou CaCO3 (carbonate de calcium), qui est plus résistante à l'abrasion que le matériau polymère (10) du renforcement de bord (11).

11. Bande (1) selon l'une quelconque des revendications précédentes,
**caractérisée en ce que**
la structure de base recevant la charge (4) est formée par une structure textile plane, en particulier par un tissu, une nappe fibreuse s'étendant dans le sens machine et/ou dans le sens travers, et/ou par une structure plane non textile, notamment par un ou plusieurs feuils.

12. Bande (1) selon l'une quelconque des revendications précédentes,
**caractérisée en ce que**
la couche polymère côté papier et/ou côté entraînement (5, 6) est imperméable aux fluides.

13. Bande (1) selon l'une quelconque des revendications précédentes,
**caractérisée en ce que**
le matériau polymère de la couche polymère côté papier et/ou côté entraînement (5, 6) comprend du polyuréthane.

14. Procédé de fabrication d'une bande (1) pour le transport d'une nappe de matériau dans une machine de fabrication et/ou de traitement de nappe, comprenant les étapes suivantes :
a) fourniture d'une structure de base recevant la charge (4),
b) revêtement d'un côté (4a) de la structure de base (4) avec un premier matériau polymère (13) pour constituer une couche polymère côté papier (5) de la bande (1),
c) enlèvement d'une partie de la structure de base (4) dans au moins une région de bord de la bande semi-finie (1), de telle sorte que la couche polymère côté papier (5), vue dans la direction transversale de la bande (1), s'étende au-delà la structure de base (4),
d) remplissage au moins en partie de l'espace formé entre la couche polymère côté papier (5) et la structure de base (4) avec un deuxième matériau polymère (10) sans forme pour réaliser au moins une partie du bord longitudinal (3) de la bande (1),
e) consolidation du deuxième matériau polymère (10) sans forme.

15. Procédé selon la revendication 14,
**caractérisé en ce que**
dans l'étape b), un côté (4a) de la structure de base (4) est revêtu avec le premier matériau polymère (13) pour constituer le côté papier et simultanément ou successivement l'autre côté (4b) opposé au premier côté (4a) de la structure de base (4) est revêtu d'un troisième matériau polymère (14).

16. Procédé selon la revendication 14 ou 15,
**caractérisé en ce que**
dans l'étape c), une partie de la structure de base (4) est enlevée dans une région de bord de la bande semi-finie (1), de telle sorte que la couche polymère côté papier (5) et une couche polymère côté entraînement (6) s'étendent, vu dans la direction transversale de la bande (1), au-delà la structure de base (4).

17. Procédé selon la revendication 16,
**caractérisé en ce que**
dans l'étape d), l'espace formé entre la couche polymère côté papier (5), la couche polymère côté entraînement (6) et la structure de base (4) est rempli au moins en partie avec le deuxième matériau polymère (10) pour former au moins une portion du bord longitudinal (3) de la bande (1).

18. Procédé selon l'une quelconque des revendications précédentes 14 à 17,
**caractérisé en ce que**
le deuxième matériau polymère (10) est versé dans l'espace par le biais d'un procédé de coulée.

19. Procédé selon l'une quelconque des revendications précédentes 14 à 18,
**caractérisé en ce que**
la structure de base (4) comprend des fils longitudinaux (8) s'étendant dans la direction longitudinale de la bande (1) et dans l'étape c), dans l'au moins une région de bord, au moins les deux fils longitudinaux (8) les plus externes sont enlevés de la structure de base (4).

20. Procédé selon l'une quelconque des revendications précédentes 16 à 19,
**caractérisé en ce que**
dans l'étape e) a lieu en outre une liaison solide entre le deuxième matériau polymère (10) et la structure de base (4) et la couche polymère côté papier et/ou côté entraînement (5, 6).
